# EUROPÄISCHE PATENTSCHRIFT

(11) **EP 1 086 300 B1**
(45) Veröffentlichungstag und Bekanntmachung des Hinweises auf die Patenterteilung: **28.11.2001**
(21) Anmeldenummer: 99919247.9
(22) Anmeldetag: 16.04.1999
(51) Int. Cl.: F01L 1/053, F02F 1/38, F02M 57/02

(54) **ZYLINDERKOPF FÜR VERBRENNUNGSMOTOREN UND VERFAHREN ZU SEINER HERSTELLUNG**
CYLINDER HEAD FOR INTERNAL COMBUSTION ENGINES AND METHOD FOR PRODUCING SAME
CULASSE POUR MOTEURS A COMBUSTION INTERNE ET SON PROCEDE DE PRODUCTION

(30) Priorität: 12.06.1998 DE 19826286
(43) Veröffentlichungstag der Anmeldung: 28.03.2001
(73) Patentinhaber: Volkswagen Aktiengesellschaft, 38436 Wolfsburg (DE)
(72) Erfinder: DITSCHUN, Erwin, D-38226 Salzgitter (DE)
(86) Internationale Anmeldenummer: EP9902576
(87) Internationale Veröffentlichungsnummer: WO9966176

(56) Entgegenhaltungen:
- EP-A- 0 228 533
- EP-A- 0 255 707
- DE-A- 4 232 783
- GB-A- 143 898
- US-A- 4 430 968
- US-A- 4 538 561

## Beschreibung

Die Erfindung betrifft einen Zylinderkopf für Verbrennungsmotoren mit einer oder mehreren Lagergassen für Nockenwellen und Lagerachsen für Kipphebel gemäß dem Oberbegriff des Hauptanspruches sowie ein Verfahren zu seiner Herstellung.

Vorbekannt ist die gattungsgemäße Ausführung eines Zylinderkopfes durch die Schrift DE 42 32 783 A1, bei der einer Lagergasse für die Nockenwelle jeweils für jeden Zylinder eine Lagerachse für einen Kipphebel zum Antreiben einer Pumpe-Düse-Einheit zugeordnet ist.
Die Nockenwelle läuft in geteilten Lagern des Zylinderkopfes mit aufgeschraubten Lagerbrücken. Oberhalb, jedoch neben den Nockenwellenlagern, sind an den Lagerbrücken Aufnahmen für Lagerachsen von Kipphebeln angeordnet, die durch die benachbarte Nokkenwelle angetrieben werden.
Zwischen den Mittelachsen von der Lagergasse der Nockenwelle und den Aufnahmen für die Lagerachsen der Kipphebel ist jeweils eine Schraube positioniert, welche die jeweilige Lagerbrücke mit dem Zylinderkopf verbindet. Um eine Lage ihres Kopfes unterhalb der Lagerachse zu realisieren ist eine Einsenkung notwendig, die die jeweilige Aufnahme der Lagerachse durchdringt. Unmittelbar neben dieser Schraube ist die die Lagerachse der Kipphebel durchreichende Befestigungsschraube in der Lagerbrücke verschraubt, - siehe Fig. 3 der eingangs genannten Schrift.
Nachteilig ist, daß hohe Zugkräfte über die Befestigungsschraube von der Lagerachse der Kipphebel auf die Lagerbrücke und den Zylinderkopf übertragen werden.
Der Erfindung liegt die Aufgabe zugrunde, bei einem gattungsgemäßen Zylinderkopf eine günstige Ableitung der Zugkräfte vom Zylinderkopf, die an der Lagerachse der Kipphebel auftreten und von deren Befestigungsschrauben übertragen werden, zu erzielen.
Die Lösung dieser Aufgaben gelingt mit den Merkmalen des Patentanspruches 1. Die Zugkräfte aus dem Kipphebeltrieb werden direkt und ohne Belastung des Zylinderkopfes am Zylinderblock gegengelagert. Durch das erfindungsgemäße Verfahren gemäß Nebenanspruch, wird bei der Herstellung von Zylinderkopf und Lagerbrücken durch ein betriebsgerechtes Verspannen eine genaue Bearbeitung der Lagergasse der Nockenwelle sowie der Aufnahmen für die Lagerachsen der Kipphebel erzielt.

Anhand einer Zeichnung wird nachfolgend ein Ausführungsbeispiel der Erfindung beschrieben.

Es zeigt:
- Fig. 1: beidseitige Ausschnitte eines erfindungsgemäßen Zylinderkopfes im Querschnitt einer Ebene quer zu den Mittelachsen der Nockenwelle mit der Verschraubung einer Lagerbrücke,
- Fig.2: den linksseitigen Ausschnitt, gemäß Fig. 1, im montierten Zustand zum Bearbeiten der Lager für die Nockenwellen und der Aufnahme für die Lagerachse der Kipphebel.

In Fig.1 sind beidseitig Ausschnitte von einem Querschnitt des erfindungsgemäßen Zylinderkopfes 1 gezeigt, der durch eine Ebene mit der Verschraubung einer Lagerbrücke 2 für eine zweigeteilte Nockenwellenlagerung 3 verläuft.
Die Lagerbrücke 2 ist zusätzlich als Träger einer Lagerachse 4 für Kipphebel - nicht dargestellt - ausgeführt, die vorzugsweise auch zum Antrieb von Pumpe-Düse-Einheiten dienen. Die Lagerachse 4 verläuft unmittelbar neben und überhalb der Nockenwellenlager 3 und ist mittels durch diese geführte Schrauben 9 gegen Aufnahmen 31 in der Lagerbrücke 2 verspannt gehalten.

Unmittelbar neben dem Nockenwellenlager 3 ist eine am Zylinderkopf 1 abgestützte, zur Deckfläche ZB eines Zylinderblocks - nicht dargestellt - reichende und dort eingeschraubte Spannschraube 5 mit einem längeren zylindrischen Kopf 6 angeordnet. In diesem Kopf 6 der Spannschraube 5 ist ein Innenprofil 7 und hinter diesem liegend ein dem Kernquerschnitt des Innenprofils 7 angepaßtes Innengewinde 8 ausgeführt. Die die Lagerachse 4 und Lagerbrücke 2 durchragende Schraube 9 ist im Innengewinde 8 des Kopfes 6 der Spannschrauben 5 eingeschraubt.
Der Zylinderkopf 1 weist unterhalb der Deckfläche ZK neben dem Nockenwellenlager 3 in einer Einsenkung 11 eine Spannfläche 13 auf, die einen größeren Außendurchmesser als der Kopf 6 der Spannschraube 5 hat. Die Spannschraube 5 drückt im verspannten Zustand über einen, dem größeren Außendurchmesser der Spannfläche 13 angepaßten Druckring 14 gegen den Zylinderkopf 1. Ausgehend von der Spannfläche 13 ist ein Innengewinde 16 im Zylinderkopf 1 angeordnet, dessen Innendurchmesser mindestens größer als der Außendurchmesser des Außengewindes 17 oder des ggf. größeren Schaftdurchmessers der Spannschraube 5 ist.
Eine gleichartige Anordnung mit einer Spannschraube 5 ist auch am rechten Nockenwellenlager 3 in Fig.1 vorhanden. In diesem Bereich wird die Lagerbrücke 2 mit einer in die Spannschraube 5 eingreifenden Schraube 21 unter Zwischenschalten eines Druckringes 22 gegen den Zylinderkopf 1 verspannt.

Die Spannschrauben 5 übertragen die Kräfte zum Verspannen von Zylinderkopf 1 und Lagerbrücke 2 bzw. auch der Lagerachse 4 direkt zum Zylinderblock. Verformungen des Zylinderkopfes 1 oder der Lagerbrücke 2 durch an der Lagerachse 4 auftretende hohe Kräfte werden vermieden. Durch diese Wirkung ist die erfindungsgemäße Lösung besonders für Gestaltungen des Zylinderkopfes 1 oder der Lagerbrücke 2 aus Leichtmetall günstig.
Eine unmittelbar neben und oberhalb der Nockenwellenlager 3 liegende Hilfsspannfläche 20 an der Lagerbrücke 2 erstreckt sich um die Spannschraubenachse SA. Sie liegt vorzugsweise in der Spannebene Sp von weiteren Schrauben 21 und 23 zum Befestigen der Lagerbrücke 2 am Zylinderkopf 1.

Im Zylinderkopf 1 ist ein mit Drucköl beaufschlagter Ölkanal 24 vorhanden. Von ihm verläuft ein Ölzuführungskanal 25 zum Nockenwellenlager 3, der auch in einer Einsenkung 11 im Durchgangsbereich der Spannschraube 5 mündet. Drucköl gelangt von dort zur Lagerachse 4, die eine zentrale Verteilungsbohrung - nicht dargestellt - zur Versorgung der Schmierstellen an den Kipphebeln aufweist.
Lagerbrücken 2 können intergraler Bestandteil eines am Zylinderkopf 1 befestigten Lagerrahmens sein, der die gesamte Kontur des Zylinderkopfes 1 umfaßt.

Erfindungsgemäß wird zur Herstellung der Nockenwellenlager 3 und der Aufnahme 31 für die Lagerachse 4 die Lagerbrücke 2 am Zylinderkopf 1 mittels der Befestigungsschrauben 23 und Montageschrauben 30 verbunden. Die Montageschrauben 30 wirken gegen die Hilfsspannflächen 20 an der Lagerbrücke 2 und sind im unterhalb der Spannflächen 13 angeordneten Innengewinde 16 im Zylinderkopf 1 verschraubt.
Mit dieser Art der Vormontage von Zylinderkopf 1 und Lagerbrücke 2 wird eine funktionsgerechte Verspannung gewährleistet, so daß eine paßgerechte Herstellung der Nockenwellenlagerungen 3 und Aufnahmen 31 für die Lagerachse 4 der Kipphebel erfolgen kann.

## Patentansprüche

1. Zylinderkopf (1) für Verbrennungsmotaren mit einer oder mehreren Lagergassen für Nockenwellen und Lagerachsen (4) für Kipphebel, die vorzugsweise auch eine Pumpe-Düse-Einheit betätigen, der folgenden Aufbau aufweist:
- mindestens eine Nockenwelle ist im Zylinderkopf (1) in geteilten Lagern (3) mit aufgeschraubten Lagerbrücken (2) gelagert,
- neben und oberhalb der Lager (3) der Nockenwelle sind an den Lagerbrücken (2) Aufnahmen (31) für die Lagerachsen (4) der Kipphebel angeordnet,
- die in den Aufnahmen (31) angeordneten Lagerachsen (4) sind mittels sie durchragender Schrauben (9) gegen die Lagerbrücke (2) verspannt gehalten,
**gekennzeichnet durch** folgende Merkmale,
- neben dem Nockenwellenlager (3) ist eine sich am Zylinderkopf (1) abstützende und zum Motorblock durchragende Spannschraube (5) mit einem längeren zylindrischen Kopf (6) angeordnet, welche Spannschraube (5) dazu geeignet ist in den Zylinderblock einzugreifen,
- der längere zylindrische Kopf (6) weist ein Innenprofil (7) und dahinterliegend ein dem Kernquerschnitt des Innenprofils (7) angepaßtes Innengewinde (8) auf,
- die die Lagerachsen (4) durchragenden Schrauben (9) sind im Innengewinde (8) des Kopfes (6) der Spannschrauben (5) eingeschraubt.

2. Zylinderkopf nach Anspruch 1,
**dadurch gekennzeichnet, daß**
im Zylinderkopf (1) unterhalb einer die Grenzfläche zwischen Zylinderkopf (1) und Lagerbrücke (2) bildende Deckflache (ZK) neben dem Nockenwellenlager (3) eine Spannfläche (13) angeordnet ist, die einen größeren Außendurchmesser als der Kopf (6) der Spannschraube (5) aufweist, wobei die Spannschraube (5) über einen, dem größeren Außendurchmesser der Spannfläche (13) angepaßten Druckring (14) gegen den Zylinderkopf (1) verspannt ist.

3. Zylinderkopf nach Anspruch 2,
**dadurch gekennzeichnet, daß**
im Zylinderkopf (1) unterhalb der Spannfläche (13) ein Innengewinde (16) angeordnet ist, dessen Innendurchmesser größer als der Außendurchmesser des Außengewindes (17) oder des Schaftes der Spannschraube (5) ist.

4. Zylinderkopf nach Anspruch 1,
**dadurch gekennzeichnet,**
**daß** sich um die Spannschraubenachse (SA) neben den Nockenwellenlagern (3) eine Hilfsspannfläche (20) in der Lagerbrücke (2) erstreckt, die vorzugsweise in der Spannebene (Sp) weiterer Befestigungsschrauben (21) liegt.

5. Zylinderkopf nach Anspruch 2,
**dadurch gekennzeichnet, daß**
ein Ölzuführungskanal (25) für Nockenwellenlager (3) im Zylinderkopf (1) in einem Spannschraubendurchgang (11) oberhalb der inneren Spannfläche (13) mündet und die Lagerachsen (4) für Kipphebel eine zentrale Verteilungsbohrung aufweisen.

6. Zylinderkopf nach Anspruch 1,
**dadurch gekennzeichnet, daß**
die Lagerbrücken (2) intergraler Bestandteil eines am Zylinderkopf (1) befestigten Lagerrahmens sind.

7. Verfahren zum Herstellen von Zylinderköpfen nach einem oder mehreren der vorherigen Ansprüche,
**dadurch gekennzeichnet, daß**
zur Herstellung der Lager (3) für Nockenwellen und der Aufnahmen (31) von Lagerachsen (4) für Kipphebel, die Lagerbrücke (2) am Zylinderkopf (1) mittels Befestigungsschrauben (23) und Montageschrauben (30) verspannt ist, wobei ausgehend von im Zylinderkopf (1) unterhalb einer die Grenzfläche zwischen Zylinderkopf (1) und Lagerbrücke (2) bildende Deckfläche (ZK) angeordneten Innengewinden (16) diese Montageschrauben (30) gegen eine Hilfsspannfläche (20) der Lagerbrücke (2) verspannt sind.

## Claims

1. Cylinder head (1) for internal combustion engines with one or a plurality of bearing channels for camshafts and bearing axles (4) for rocker arms, which preferably also actuate a pump-nozzle unit, which cylinder head has the following construction:
- at least one camshaft is mounted in the cylinder head (1) in divided bearings (3) with screwed-on bearing bridges (2),
- receivers (31) for the bearing axles (4) of the rocker arms are disposed on the bearing bridges (2), next to and above the bearings (3) of the camshaft,
- the bearing axles (4) disposed in the receivers (31) are held clamped against the bearing bridges (2) by means of screws (9) which pass through them,
**characterised by** the following features,
- next to the camshaft bearing (3) is disposed a clamping screw (5) which is supported on the cylinder head (1), passes through to the engine block and has a longer cylindrical head (6), which clamping screw (5) is able to engage in the cylinder block,
- the longer cylindrical head (6) comprises an inner profile (7) and, therebehind, an inner thread (8) adapted to the core cross-section of the inner profile (7),
- the screws (9) passing through the bearing axles (4) are screwed in the inner thread (8) of the head (6) of the clamping screws (5).

2. Cylinder head according to claim 1,
**characterised in that**
in the cylinder head (1) below a cover surface (ZK), forming the boundary surface between the cylinder head (1) and bearing bridge (2), next to the camshaft bearing (3) a clamping surface (13) is disposed which has a larger outer diameter than the head (6) of the clamping screw (5), wherein the clamping screw (5) is clamped against the cylinder head (1) by means of a pressure ring (14) adapted to the larger outer diameter of the clamping surface (13).

3. Cylinder head according to claim 2,
**characterised in that**
in the cylinder head (1) below the clamping surface (13) an inner thread (16) is disposed, of which the inner diameter is larger than the outer diameter of the outer thread (17) or of the stem of the clamping screw (5).

4. Cylinder head according to claim 1,
**characterised in that**
next to the camshaft bearings (3) an auxiliary clamping surface (20) extends in the bearing bridge (2) around the clamping screw axis (SA), which surface preferably lies in the clamping plane (Sp) of further attachment screws (21).

5. Cylinder head according to claim 2,
**characterised in that**
an oil supply duct (25) for the camshaft bearings (3) in the cylinder head (1) issues in a clamping screw passage (11) above the inner clamping surface (13); and the bearing axles (4) for rocker arms comprise a central distributing bore.

6. Cylinder head according to claim 1,
**characterised in that**
the bearing bridges (2) are an integral component of a bearing flame attached to the cylinder head (1).

7. Method for producing cylinder heads according to one or several of the preceding claims,
**characterised in that**
in order to produce the bearings (3) for camshafts and the receivers (31) of bearing axles (4) for rocker arms, the bearing bridge (2) is clamped on the cylinder head (1) by means of attachment screws (23) and mounting screws (30), wherein, starting from inner threads (16), disposed in the cylinder head (1) below a cover surface (ZK) forming the boundary surface between the cylinder head (1) and the bearing bridge (2), these mounting screws (30) are clamped against an auxiliary clamping surface (20) of the bearing bridge (2).

## Revendications

1. Culasse (1) pour moteurs à combustion interne comprenant un ou plusieurs passages pour des arbres à cames et des axes de paliers (4) pour culbuteurs, qui actionnent également de préférence une unité pompe-buse, qui a la structure suivante :
- au moins un arbre à cames est monté dans la culasse (1) dans des paliers divisés (3) avec des ponts de paliers vissés (2),
- des logements (31) pour les axes de paliers (4) des culbuteurs sont montés sur les ponts de paliers (2) à côté et au-dessus des paliers (3),
- les axes de paliers (4) montés dans les logements (31) sont maintenus serrés, au moyen de vis (9) les traversant, contre le pont de palier (2),
**caractérisée par** les caractéristiques suivantes :
- une vis de serrage (5) s'appuyant contre la culasse (1), traversant jusqu'au bloc moteur et comportant une tête cylindrique (6) plus longue est montée à côté du palier d'arbre à cames (3) et la vis de serrage (5) peut pénétrer dans le bloc-cylindres,
- la tête cylindrique (6) plus longue présente un profil intérieur (7) et, placé derrière, un filet intérieur (8) adapté à la section de noyau du profil intérieur (7),
- les vis (9) traversant les axes de paliers (4) sont vissées dans le filet intérieur (8) de la tête (6) des vis de serrage (5).

2. Culasse selon la revendication 1,
**caractérisée en ce que**, dans la culasse (1), une surface de serrage (13) qui a un plus grand diamètre extérieur que la tête (6) de la vis de serrage (5) est placée en dessous d'une surface couvrante (ZK) formant la surface limite entre la culasse (1) et le pont de palier (2) et à côté du palier d'arbre à cames (3), la vis de serrage (5) étant serrée contre la culasse (1) par l'intermédiaire d'un anneau de pression (14) adapté au plus grand diamètre extérieur de la surface de serrage (13).

3. Culasse selon la revendication 2,
**caractérisée en ce que**, dans la culasse (1), un filet intérieur (16) est placé en dessous de la surface de serrage (13) et son diamètre intérieur est plus grand que le diamètre extérieur du filet extérieur (17) ou de la tige de la vis de serrage (5).

4. Culasse selon la revendication 1,
**caractérisée en ce qu'**une surface de serrage auxiliaire (20) s'étend dans le pont de palier (2) autour de l'axe de vis de serrage (SA) à côté des paliers d'arbres à cames (3) et elle se trouve de préférence dans le plan de serrage (Sp) d'autres vis de fixation (21).

5. Culasse selon la revendication 2,
**caractérisée en ce qu'**un canal de circulation d'huile (25) pour le palier d'arbre à cames (3) dans la culasse (1) débouche dans un passage de vis de serrage (11) au-dessus de la surface de serrage intérieure (13) et les axes de paliers (4) pour les culbuteurs comportent un trou de distribution central.

6. Culasse selon la revendication 1,
**caractérisée en ce que** les ponts de paliers (2) font partie intégrante d'un cadre de palier fixé à la culasse (1).

7. Procédé de fabrication de culasses selon une ou plusieurs des revendications précédentes,
**caractérisé en ce que**, pour fabriquer les paliers (3) pour arbres à cames et les logements (31) d'axes de paliers (4) pour culbuteurs, le pont de palier (2) est serré sur la culasse (1) au moyen de vis de fixation (23) et de vis de montage (30) sachant que, à partir de filets intérieurs (16) placés dans la culasse (1) en dessous d'une surface couvrante (ZK) formant la surface limite entre la culasse (1) et le pont de palier (2), ces vis de montage (30) sont serrées contre une surface de serrage auxiliaire (20) du pont de palier (2).
